# EUROPÄISCHE PATENTSCHRIFT

(11) **EP 3 429 539 B1**
(45) Veröffentlichungstag und Bekanntmachung des Hinweises auf die Patenterteilung: **04.10.2023**
(21) Anmeldenummer: 17707677.5
(22) Anmeldetag: 15.02.2017
(51) Int. Cl.: A61H 31/00

(54) **VORRICHTUNG ZUR KARDIOPULMONALEN MASSAGE UND/ODER REANIMATION**
DEVICE FOR CARDIOPULMONARY MASSAGE AND/OR RESUSCITATION
DISPOSITIF DE MASSAGE ET/OU DE RÉANIMATION CARDIOPULMONAIRE

(30) Priorität: 14.03.2016 DE 102016104679
(43) Veröffentlichungstag der Anmeldung: 23.01.2019
(73) Patentinhaber: GS Elektromedizinische Geräte G. Stemple GmbH, 86916 Kaufering (DE)
(72) Erfinder: STEMPLE, Günter, 86916 Kaufering (DE)
(74) Vertreter: Patentanwälte Buschhoff Hennicke Althaus
(86) Internationale Anmeldenummer: PCT/IB2017/050838
(87) Internationale Veröffentlichungsnummer: WO 2017/158451

(56) Entgegenhaltungen:
- DE-B3-102015 001 616
- US-A- 3 511 275
- US-A- 3 985 126
- US-A- 4 632 094
- US-A1- 2003 135 139
- US-A1- 2005 015 026

## Beschreibung

Die Erfindung betrifft eine Vorrichtung zur kardiopulmonalen Massage und/oder Reanimation eines Patienten, mit
- einem Auflagerbrett, auf dem der Patient mit seinem Rücken aufliegt;
- einer unmittelbar an dem Auflagerbrett angeschlossenen Massagevorrichtung, die aufweist:
- eine Portalstütze;
- einen an der Portalstütze angeordneten, oberhalb der Brust des Patienten vorragenden Ausleger;
- einen an dem freien Ende des Auslegers angeordneten, reversierend antreibbaren Massagestempel, wobei
   - der Massagestempel an einem Soll-Kontaktbereich am Brustkorb des Patienten zur Durchführung einer kardiopulmonalen Massage positionierbar ist.

Aus der DE 10 2013 100 943 A1 ist eine Vorrichtung bekannt, bei der die Massagevorrichtung von einer Antriebseinrichtung in einer Betätigungsrichtung reversierend antreibbar ist und an ihrem Druckstempel eine am Brustkorb eines Patienten an einem Soll-Kontaktbereich positionierbare Druckfläche hat. Abweichungen der Position der Druckfläche der Massagevorrichtung von einem Soll-Druckpunkt werden durch eine Positionssensoreinrichtung festgestellt, mit der es möglich ist, Änderungen der Lage der Massagevorrichtung und/oder deren Druckfläche relativ zum Soll-Kontaktbereich am Brustkorb des Patienten in einer Ebene normal zur Betätigungsrichtung der Massagevorrichtung zu ermitteln.

Die bekannte Vorrichtung, bei der durch den Anschluss der Massagevorrichtung an dem Auflagerbrett die bei der durchgeführten Herzdruckmassage vom Massagestempel ausgeübten Druckkräfte direkt in das Auflagerbrett eingeleitet werden, auf dem der Patient aufliegt, ist gut geeignet, an einem Patienten maschinell eine Herzdruckmassage durchzuführen, solange die Vorrichtung im Wesentlichen stationär ist, sich die Position der Vorrichtung relativ zu einer Unterlage, also beispielsweise einer fest in einem Rettungswagen montierten Liege nicht oder jedenfalls nicht nennenswert verändert. Oft gibt es aber für Rettungssanitäter das Problem, dass sie einen Patienten beispielsweise aus einer Wohnung oder von dem Ort einen Unfallgeschehens zunächst mittels geeigneter Tragehilfen zu einem Rettungsfahrzeug oder einem Hubschrauber transportieren müssen, wobei es durchaus sein kann, dass während dieses Transportvorgangs die Herzdruckmassage nicht unterbrochen werden soll. Zwar ist die bekannte Vorrichtung durchaus in der Lage, die Massage mit dem Druckstempel auch während des Transports des Patienten beispielsweise mittels einer Trage oder auch eines Tragetuchs fortzusetzen. Es kann bei derartigen Transportvorgängen aber leicht dazu kommen, dass der auf dem Auflagerbrett liegende Patient seine Lage - u.U. auch sehr plötzlich - relativ zu diesem verändert, was in der Praxis beispielsweise beim Transport des Patienten über eine Treppe dann dazu führt, dass ein einigermaßen durchgehender Betrieb der Massagevorrichtung nicht möglich ist, da zu schnell zu große Änderungen der Lage der Massagevorrichtung relativ zum Soll-Kontaktbereich am Brustkorb des Patienten auftreten und somit eine effiziente Reanimation nicht möglich ist. Unter Umständen ist sogar eine Gefährdung des Patienten möglich.

Aus der DE 14 91 745 A wie auch der US 3,511,275 ist jeweils ein Gerät zur Anregung und Wiederbelebung der Herz- und Lungentätigkeit eines Patienten bekannt, das eine Massageeinheit aufweist, die mit Gurten an einer auflagerbrettartigen Schulterstütze angeschlossen ist, die die Massageeinheit auf der Brust des auf der Schulterstütze liegenden Patienten festhalten. Bei dieser Vorrichtung werden die Haltekräfte, die während der Herzdruckmassage als Reaktionskräfte auftreten, über die Gurte in die Schulterstütze abgesetzt, was wegen des nicht überwiegend in Betätigungsrichtung der Massageeinheit gehenden Verlaufs der Gurte zu sehr hohen Haltekräften in den Gurten führt. Trotzdem kommt es bei jedem Druck der Massageeinheit auf den Brustkorb des Patienten dazu, dass sich die Massageeinheit ein Stück weit vom Brustkorb abhebt, was die Effektivität der Herzdruckmassage verringert. Nicht viel anders sind die Verhältnisse bei der aus der US 4 060 079 bekannten Transporteinrichtung für einen Patienten, mit der dieser während des Transportes eine Herzdruckmassage mit einer mittels Gurten befestigten Massagevorrichtung erhalten kann. Auch bei der aus der US 4 915 095 bekannten Anordnung ist eine Herzdruckmassageeinheit mittels Gurten am Brustkorb des Patienten festgelegt, die um den Oberkörper des Patienten herumgeschlungen werden und die Widerlagerkräfte bei der Abwärtsbewegung des Druckstempels aufnehmen.

Die US 4,632,094 offenbart ein elektro-mechanisches Herzkompressionssystem mit einer oberen und einer unteren Befestigungsplatte, die miteinander mittels mehreren Verbindungsstangen schraubstockartig verbunden sind. An der oberen Befestigungsplatte ist eine Massageeinheit mit einem die Platte durchsetzenden Massagestößel vorgesehen, der in hin- und hergehender Weise eine Herzdruckmassage an einem zwischen den beiden Platten eingespannt gelagerten Patienten ausführen kann.

Aus der US 2005/0015026 A1 ist ein Apparat zur Herzdruckmassage bekannt, der mittels eines einfachen, den Brustkorb des Patienten umschlingenden Haltgurts so positioniert und festgelegt wird, dass sich eine Druckfläche eines Druckstempels an der gewünschten Behandlungsposition am Patienten befindet.

Aus der US 3,985,126 ist eine Vorrichtung der eingangs genannten, gattungsgemäßen Art bekannt, bei der es zwischen den einzelnen Massagehüben insbesondere während des Transports des Patienten leicht dazu kommen kann, dass der gewünschte Druckpunkt des Massagestempels am Brustkorb des Patienten verloren geht.

Aufgabe der Erfindung ist es, eine Vorrichtung der eingangs genannten Art so zu verbessern, dass damit die maschinelle kardiopulmonale Massage auch während der erläuterten, schwierigen Transportmaßnahmen aufrecht erhalten werden kann.

Diese Aufgabe wird mit der Erfindung gelöst durch
- ein am Brustkorb des Patienten an dem Soll-Kontaktbereich positionierbares Halteplattenelement, wobei
   - das Halteplattenelement mittels mindestens drei an seinem Umfang angreifenden Spannmitteln mit dem Auflagerbrett derart verbindbar und verspannbar ist, dass der Patient mit seinem Oberkörper zwischen dem Auflagerbrett und dem Halteplattenelement mittels der zwischen diesen wirkenden Spannmittel fixierbar ist, und wobei
   - das Halteplattenelement etwa kreisförmig mit einer zentralen Kontaktfläche für den Massagestempel oder ringförmig mit einer zentralen Öffnung für den Durchlass des Massagestempels ausgestaltet ist.

Das erfindungsgemäße vorgesehene Halteplattenelement ermöglicht es, den Patienten zwischen sich und dem Auflagerbrett zuverlässig so zu fixieren, dass auch bei einem schwierigen Tragetransport, beispielsweise einem Herabtragen des Patienten durch ein Treppenhaus, die Lage des Brustkorbs des Patienten relativ zu dem Auflagerbrett sich nicht, jedenfalls nicht schlagartig nennenswert verändert, so dass auch die am Auflagerbrett angeschlossene Massagevorrichtung ihre Position an dem Soll-Kontaktbereich beibehält und ihre Massageaufgabe während des Transports weiter ausüben kann. Der Patient wird mit seinem Oberkörper zwischen dem Auflagerbrett und dem Halteplattenelement mittels der zwischen diesen beiden Bestandteilen des Rettungssystems wirkenden Spannmittel faktisch eingespannt, so dass er nicht in relevantem Maß relativ zum Auflagerbrett verrutschen kann, wodurch sich der gewünschte Angriffspunkt für die Massagevorrichtung zur korrekten Durchführung der Herzdruckmassage verändern würde.

Das Halteplattenelement ist entweder etwa kreisförmig mit einer zentralen Kontaktfläche für den Massagestempel oder - was besonders bevorzugt ist - ringförmig mit einer zentralen Öffnung für den Durchlass des Massagestempels ausgestaltet. Wenn das Halteplattenelement kreisförmig mit geschlossener zentraler Kontaktfläche ist, wird diese am Brustkorb des Patienten so ausgerichtet, dass sie sich möglichst exakt über dem Soll-Kontaktbereich für die Massagevorrichtung befindet. Der Druckstempel der Massagevorrichtung setzt dann auf der Oberseite der Kontaktfläche am Halteplattenelement auf. Dabei ist es auch möglich, die einmal eingestellte Position der Druckfläche der Massagevorrichtung relativ zur Kontaktfläche am Halteplattenelement durch ein Verriegelungsmittel zwischen diesen beiden Flächen zu fixieren, beispielsweise durch einen Klettverbinder mit einem Vlies an der einen und einem Klettelement an der anderen der beiden Flächen. Wenn es, wie meist, bevorzugt ist, dass der gewünschte Soll-Kontaktbereich am Brustbein für den Arzt bzw. Sanitäter während der Herzdruckmassage zugänglich, insbesondere sichtbar bleibt, um eine visuelle Kontrolle der korrekten Position des Stempels zu erlauben, ist dies mit der ringförmigen Gestaltung des Halteplattenelements durch die darin ausgebildete ringförmige Öffnung problemlos möglich, durch die hindurch der Massagestempel am Brustkorb des Patienten ansetzbar ist.

Vorzugsweise ist das Halteplattenelement mit an seinem Umfang angeordneten Befestigungslaschen versehen ist, an denen die Spannmittel lösbar anschließbar sind. Diese Ausgestaltung ermöglicht es, die Vorrichtung schnell und präzise am Patienten zu applizieren, indem dieser zunächst auf dem Auflagerbrett aufgelegt und anschließend das Halteplattenelement an seinem Brustkorb angeordnet wird, um anschließend die Spannmittel an den Befestigungslaschen anzuschließen, die mit ihren anderen Enden fest am Auflagerbrett oder aber auch (jedenfalls zum Teil) einem Tragetuch oder einer das Auflagerbrett tragenden Bahre angeschlossen sein können. Zur Fixierung des Patienten zwischen dem Auflagerbrett und dem Halteplattenelement müssen anschließend nur noch die Spannmittel gespannt werden.

In vorteilhafter Weiterbildung der Erfindung weist das Halteplattenelement vier an seinem Umfang vorzugsweise gleichmäßig verteilt angeordnete Anschlusselemente für vier an Eckbereichen des Auflagerbretts angreifende Spannmittel auf. Besonders vorteilhaft ist es, wenn das Halteplattenelement einen Zusatzanschluss für ein zwischen den Beinen des Patienten durchführbares Zusatzspannmittel aufweist. Ein derartiges zwischen den Beinen des Patienten hindurchgeführtes Zusatzspannmittel, das mit seinem anderen Ende entweder ebenfalls an dem Auflagerbrett oder bei Einsatz eines Tragetuchs, einer Tragbahre oder eines anderen Tragesystems daran angeschlossen sein kann, gewährleistet auch bei starker Schräglage des Patienten, zu der es beispielsweise beim Transport über eine Treppe kommen kann, eine sichere Lagerung des Patienten, der dann jedenfalls nicht in nennenswertem Maße relativ zum Auflagerbrett verrutschen kann. In Verbindung mit dem Tragetuch oder einem anderen Tragesystem wird außerdem das Verrutschen des Systems bestehend aus Patient, Auflagebrett mit Halteplattenelement und Massagevorrichtung gegenüber dem Tragetuch oder dem anderen Tragesystem verhindert.

Die Spannmittel sind in vorteilhafter Ausgestaltung der Erfindung Spanngurte mit Hakenverschlusselementen, die mit an dem Halteplattenelement angeordneten Anschlusselementen lösbar verbindbar sind. Dabei ist es ganz besonders vorteilhaft, wenn die Hakenverschlusselemente an den zugehörigen Anschlusselementen magnetunterstützt einrasten.

Das Halteplattenelement ist zweckmäßig in Radial- und/oder Umfangsrichtung zumindest weitgehend unflexibel und einer Richtung senkrecht zum Brustkorb des Patienten verformbar ausgestaltet. Hierdurch kann es einerseits die Spannkräfte, die von den Spannmitteln im Wesentlichen in Radialrichtung auf das Halteplattenelement ausgeübt werden, gut aufnehmen und sich andererseits gut an die anatomische Form des Brustkorbs des Patienten anpassen. Das Halteplattenelement kann beispielsweise ein zentrales Ring- oder Scheibenelement aus biegeelastischem Kunststoffmaterial aufweisen, das vorzugsweise mit einem hochfesten Gewebe bespannt ist, an dem die Anschlusselemente vorgesehen sind.

Die Anschlusselemente und/oder der Zusatzanschluss können an Befestigungslaschen angeordnet sein, die am Halteplattenelement etwa radial abstehend angeordnet sind.

Wenn man die erfindungsgemäße Vorrichtung in Kombination mit einem Tragetuch verwenden möchte, derart, dass das Auflagerbrett auf der Oberseite des Tragetuchs angeordnet wird, ist die Anordnung vorzugsweise so getroffen, dass wenigstens ein an dem Halteplattenelement angreifendes Spannmittel mit dem Tragetuch verbunden oder verbindbar ist. Besonders bevorzugt ist es dann, dass das mit dem Tragetuch verbundene oder verbindbare Spannmittel das zwischen den Beinen des Patienten durchführbare, am Zusatzanschluss anschließbare Zusatzspannmittel ist.

Weitere Merkmale und Vorteile der Erfindung ergeben sich aus der nachfolgenden Beschreibung und der Zeichnung, worin eine bevorzugte Ausführungsform der Erfindung anhand eines Beispiels näher dargestellt wird. Es zeigt:
- Fig.1: eine erfindungsgemäße Vorrichtung mit einem Patienten in einer schematisch vereinfachten Draufsicht;
- Fig.2: eine bevorzugte Ausführungsform des bei der Vorrichtung nach Fig.1 zum Einsatz kommenden Halteplattenelements in einer Draufsicht; und
- Fig. 3: den Gegenstand der Fig.2 in einem Schnitt längs der Linie III-III.

Fig. 1 zeigt eine in ihrer Gesamtheit mit 10 bezeichnete, erfindungsgemäße Vorrichtung, mit deren Hilfe ein Patient 11 liegend transportiert werden kann, während er gleichzeitig eine Herzdruckmassage erhält. Die Vorrichtung 10 ist hierfür mit einem Auflagerbrett 12 versehen, auf dem der Patient mit seinem Rücken auffliegt. An dem Auflagerbrett 12 ist an einem der am Kopfende 13 befindlichen Eckbereiche eine Massagevorrichtung 14 angeordnet, die an einer in der Draufsicht gemäß Fig. 1 nicht näher erkennbaren Portalstütze einen oberhalb der Brust des Patienten vorragenden Ausleger 15 hat, der an seinem freien Ende einen reversierend antreibbaren Massagestempel 16 trägt. Der Massagestempel 16 ist an einem Soll-Kontaktbereich 17 positionierbar, um dort durch Auf- und Abbewegung seines Druckkopfes die kardiopulmonale Massage an dem Patienten 11 durchzuführen. Die im Wesentlichen senkrecht zur Brust des Patienten wirkenden Reaktionskräfte, die infolge der Herzdruckmassage auftreten, werden dabei direkt von der Massagevorrichtung 14, die unmittelbar am Auflagerbrett 12 angeschlossen ist, in dieses abgesetzt. Soweit bis hier beschrieben, entspricht die Vorrichtung in ihrem Aufbau im Wesentlichen derjenigen, wie sie aus der DE 10 2013 100 943 A1 bekannt ist, auf die hiermit verwiesen und deren Offenbarungsgehalt hiermit zum Gegenstand der vorliegenden Anmeldung gemacht wird.

Erfindungsgemäß ist ein am Brustkorb 18 des Patienten 11 an dem Soll-Kontaktbereich 17 positionierbares Halteplattenelement 19 vorgesehen, das mit vier an seinem Umfang angreifenden Spannmitteln 20 mit dem Auflagerbrett 12 in dessen Eckbereichen verbindbar und verspannbar ist. Hierzu weist das Halteplattenelement 19 vier an seinem Umfang etwa gleichmäßig verteilt angeordnete, einander diagonal gegenüberliegende und auf die Eckbereiche des Auflagerbretts 12 ausgerichtete Anschlusselemente 21 auf, an denen die vier an den Eckbereichen des Auflagerbretts befestigten Spannmittel 20 angreifen können. Bei den Spannmitteln 20 handelt es sich um Spanngurte, die mit Hakenverschlusselementen 22 versehen sind, die an den am Halteplattenelement 19 angeordneten, ihnen zugeordneten Anschlusselementen 21 lösbar angebracht werden können. Um den Anschluss der Hakenverschlusselemente 22 an den zugehörigen Anschlusselementen 21 zu erleichtern, ist vorzugsweise vorgesehen, dass die Hakenverschlusselemente an den entsprechenden Anschlusselementen magnetunterstützt einrasten.

Man erkennt in Fig. 1, dass das Halteplattenelement 19 einen Zusatzanschluss 23 für ein zwischen die Beine 24 des Patienten 11 geführtes Zusatzspannmittel 25 aufweist, dessen anderes Ende 26 fest mit einem Tragetuch 27 vernäht ist, auf dem das Auflagebrett 12 aufliegt und mit dessen Hilfe der Patient 11 von seinen Rettern auch durch schwieriges Terrain wie beispielsweise ein enges Treppenhaus getragen werden kann.

Die erfindungsgemäße Anordnung ermöglicht es, den Patienten 11 auch während des Transports relativ zu der Massagevorrichtung 14 im Wesentlichen in gleich bleibender Lage zu positionieren, indem der Oberkörper des Patienten zwischen dem Auflagerbrett 12 und dem Halteplattenelement 19 mittels der zwischen diesen beiden Vorrichtungsteilen wirkenden Spannmittel 20 fest eingespannt wird, so dass er nicht oder jedenfalls nicht nennenswert verrutschen kann, während der Patient transportiert wird. Die Massagevorrichtung kann daher auch während des Transports die Herzdruckmassage ausführen, ohne dass die Gefahr besteht, dass der Massagestempel 16 seine Position am Soll-Kontaktbereich (das heißt am Sternum des Patienten) verliert. Der Zusatzanschluss 23 mit dem zwischen den Beinen 24 des Patienten geführten Zusatzspannmittel 25, das unmittelbar am Tragetuch 27 befestigt ist, sorgt dafür, dass die Position des Patienten auch relativ zu dem Tragetuch weitestgehend gleich bleibt und insbesondere der Patient mit der an dessen Oberkörper angelegten Vorrichtung nicht nach vorne (d.h. links in Fig.1) aus dem Tragetuch rutschen kann, beispielsweise wenn der Patient von seinen Rettern Fuß voraus eine Treppe hinunter getragen wird.

Das Halteplattenelement 19 ist mehr im Einzelnen in den Fig. 2 und 3 dargestellt. Wie man erkennt, ist es bei dem gezeigten, bevorzugten Ausführungsbeispiel ringförmig mit einer zentralen Öffnung 28 ausgestaltet, die einen Durchlass für den Massagestempel 16 bildet, wenn das Halteplattenelement 19 am Soll-Kontaktbereich 17 des Patienten, also bevorzugt konzentrisch zum unteren Sternum-Drittel des Brustkorbs 18 positioniert ist. Das Halteplattenelement 19 weist ein inneres Ringelement 29 aus einem etwa 2 bis 5 mm dicken, biegeelastischen Kunststoffmaterial auf, das mit einem hochfesten Gewebe 30 bespannt ist. Aufgrund der vergleichsweise großen Breite des Ringelements 29 in dessen Radialrichtung, die vorzugsweise mindestens 35 mm und bei dem dargestellten Ausführungsbeispiel mindestens 50 mm beträgt, ist das Halteplattenelement in seiner Radialrichtung und auch in seiner Umfangsrichtung weitgehend unflexibel, aufgrund der verhältnismäßig geringen Dicke hingegen in einer Richtung senkrecht zum Brustkorb des Patienten verformbar, so dass es sich an die individuellen anatomischen Gegebenheiten bei dem betreffenden Patienten anpassen kann. Die Anschlusselemente 21 und der Zusatzanschluss 23 sind bei dem hier beschriebenen und dargestellten Ausführungsbeispiel an Befestigungslaschen 31 angeordnet, die an dem Halteplattenelement 19 radial abstehend angeordnet sind. Hierfür bestehen die Befestigungslaschen 31 aus Streifen 32 aus einem hochfesten Gewebe, die um das bespannte Ringelement 29 geschlungen und deren dann radial außen vorstehende Enden 33 miteinander und mit den Anschlusselementen 21 bzw. dem Zusatzanschluss 23 vernäht oder in anderweitiger, geeigneter Weise verbunden sind.

Die ringförmige Ausgestaltung des Halteplattenelements 19 mit der zentralen Öffnung 28 erleichtert die Positionierung des Massagestempels für die Herzdruckmassage, indem zunächst das Halteplattenelement korrekt am Brustkorb des Patienten positioniert und dann mit dem unter dem Patienten liegenden Auflagerbrett 12 mithilfe der Spannmittel 20 fest verbunden wird, so dass es sich seitlich nicht mehr verschieben kann und den Brustkorb des Patienten zwischen sich und dem Auflage Brett fest eingespannt. Es ist möglich, das Ringelement 29 beispielsweise im Bereich der vier um jeweils 90° zueinander versetzt angeordneten Befestigungslaschen für die am Auflagerbrett anzuschließenden Spannmittel 20 oder zwischen diesen mit Markierungsstrichen (nicht dargestellt) zu versehen, die das korrekte Ausrichten des Halteplattenelements konzentrisch zum Soll-Kontaktbereich 17 erleichtern, der mit dem Mittelpunkt der zentralen Öffnung 28 zusammenfällt, also konzentrisch zu der Öffnung 28 ist. Nach dem korrekten Anbringen des Halteplattenelements muss dann nur noch der Massagestempel 16 mit seiner Druckfläche mittig in der zentralen Öffnung 28 des Ringelements 29 positioniert werden. Es ist aber auch möglich, das Halteplattenelement nicht ringförmig, sondern geschlossen auszugestalten und die Druckfläche des Massagestempels dann nicht unmittelbar auf der Brust des Patienten, sondern der Oberseite des Halteplattenelements anzusetzen, das die Auf- und Abbewegung des Massagestempels aufgrund der ihm innewohnenden Flexibilität in Richtung senkrecht zum Brustkorb des Patienten uneingeschränkt mitmacht. Bei einer derartigen Ausgestaltung ist es auch möglich, den Massagestempel an seiner Druckfläche beispielsweise mittels eines Klettverbinders mit dem Halteplattenelement zu koppeln und auf diese Weise eine feste Verbindung zwischen Massagestempel und dem von der Vorrichtung praktisch eingespannten Patienten in einer Richtung quer zur Betätigungsrichtung des Massagestempels zu schaffen.

## Patentansprüche

1. Vorrichtung zur kardiopulmonalen Massage und/oder Reanimation eines Patienten, mit
- einem Auflagerbrett (12), auf dem der Patient (1) mit seinem Rücken aufliegt;
- einer unmittelbar an dem Auflagerbrett (12) angeschlossenen Massagevorrichtung (14), die aufweist:
- eine Portalstütze;
- einen an der Portalstütze angeordneten, oberhalb der Brust des Patienten vorragenden Ausleger (15);
- einen an dem freien Ende des Auslegers angeordneten, reversierend antreibbaren Massagestempel (16), wobei
- der Massagestempel an einem Soll-Kontaktbereich (17) am Brustkorb (18) des Patienten (11) zur Durchführung einer kardiopulmonalen Massage positionierbar ist,
- **gekennzeichnet durch**
- ein am Brustkorb (18) des Patienten (11) an dem Soll-Kontaktbereich (17) positionierbares Halteplattenelement (19), wobei
- das Halteplattenelement mittels mindestens drei an seinem Umfang angreifenden Spannmitteln (20) mit dem Auflagerbrett (12) derart verbindbar und verspannbar ist, dass der Patient (11) mit seinem Oberkörper zwischen dem Auflagerbrett (12) und dem Halteplattenelement (19) mittels der zwischen diesen wirkenden Spannmittel (20) fixierbar ist, und wobei
- das Halteplattenelement (19) etwa kreisförmig mit einer zentralen Kontaktfläche für den Massagestempel (16) oder ringförmig mit einer zentralen Öffnung (28) für den Durchlass des Massagestempels (16) ausgestaltet ist.

2. Vorrichtung nach Anspruch 1, **dadurch gekennzeichnet, dass** das Halteplattenelement (19) mit an seinem Umfang angeordneten Befestigungslaschen (31) versehen ist, an denen die Spannmittel (20) vorzugsweise lösbar anschließbar sind.

3. Vorrichtung nach Anspruch 1 oder 2, **dadurch gekennzeichnet, dass** das Halteplattenelement (19) vier an seinem Umfang vorzugsweise gleichmäßig verteilt angeordnete Anschlusselemente (21) für vier an Eckbereichen des Auflagerbretts (12) angreifende Spannmittel (20) aufweist.

4. Vorrichtung nach einem der Ansprüche 1 bis 3, **dadurch gekennzeichnet, dass** das Halteplattenelement (19) einen Zusatzanschluss (23) für ein zwischen den Beinen (24) des Patienten (11) durchführbares Zusatzspannmittel (25) aufweist.

5. Vorrichtung nach einem der Ansprüche 1 bis 4, **dadurch gekennzeichnet, dass** die Spannmittel (20) Spanngurte mit Hakenverschlusselementen (22) sind, die mit an dem Halteplattenelement (19) angeordneten Anschlusselementen (21) lösbar verbindbar sind.

6. Vorrichtung nach einem der Ansprüche 1 bis 5, **dadurch gekennzeichnet, dass** das Halteplattenelement (19) in Radial- und/oder Umfangsrichtung zumindest weitgehend unflexibel und einer Richtung senkrecht zum Brustkorb des Patienten (11) verformbar ausgestaltet ist.

7. Vorrichtung nach einem der Ansprüche 1 bis 6, **dadurch gekennzeichnet, dass** das Halteplattenelement (19) ein zentrales Ring- oder Scheibenelement (29) aus biegeelastischem Kunststoffmaterial aufweist, das vorzugsweise mit einem hochfesten Gewebe (30) bespannt ist, an dem die Anschlusselemente (21) vorgesehen sind.

8. Vorrichtung nach einem der Ansprüche 1 bis 7, **dadurch gekennzeichnet, dass** die Anschlusselemente (21) an Befestigungslaschen (31) angeordnet sind, die am Halteplattenelement (19) etwa radial abstehend angeordnet sind.

9. Vorrichtung nach einem der Ansprüche 1 bis 8 in Kombination mit einem zum Tragen eines Patienten dienenden Tragetuch (27), auf dem das Auflagebrett (12) aufliegt, wobei wenigstens ein an dem Halteplattenelement (19) angreifendes Spannmittel mit dem Tragetuch (27) verbunden oder verbindbar ist.

10. Vorrichtung nach Anspruch 9 und Anspruch 4, **dadurch gekennzeichnet, dass** das mit dem Tragetuch (27) verbundene oder verbindbare Spannmittel das zwischen den Beinen des Patienten durchführbare, am Zusatzanschluss (23) anschließbare Zusatzspannmittel (25) ist.

## Claims

1. Device for cardiopulmonary massage and/or resuscitation of a patient, with
- a support board (12) on which the patient (1) lies on their back;
- a massage device (14), connected directly to the support board (12), which has:
- a gantry support;
- a cantilever (15) arranged on the gantry support and protruding above the breast of the patient;
- a reversingly driveable massage stamp (16) arranged at the free end of the cantilever, wherein
- the massage stamp is positionable at a target contact region (17) at the thorax (18) of the patient (11) for carrying out a cardiopulmonary massage,
- **characterised by**
- a holding plate element (19) positionable on the thorax (18) of the patient (11) at the target contact region (17), wherein
- the holding plate element is connectable and tensionable to the support board (12) by means of at least three tensioning means (20) engaging at its periphery, such that the patient (11) can be fixed with their upper body between the support board (12) and the holding plate element (19) by means of the tensioning means (20) acting between these, and wherein
- the holding plate element (19) is approximately circular in design with a central contact surface for the massage stamp (16), or annular in design with a central opening (28) for the passage of the massage stamp (16).

2. Device according to claim 1, **characterised in that** the holding plate element (19) is equipped with fastening tabs (31) arranged at its periphery, to which the tensioning means (20) are connectable, preferably in a manner so as to be releasable.

3. Device according to claim 1 or 2, **characterised in that** the holding plate element (19) has four connecting elements (21), preferably evenly distributed at its periphery, for four tensioning means (20) engaging at corner regions of the support board (12).

4. Device according to any of claims 1 to 3, **characterised in that** the holding plate element (19) has an additional connection (23) for an additional tensioning means (25) which can be passed between the legs (24) of the patient (11).

5. Device according to any of claims 1 to 4, **characterised in that** the tensioning means (20) are tension belts with hook closure elements (22) which are releasably connectable to connection elements (21) arranged on the holding plate element (19).

6. Device according to any of claims 1 to 5, **characterised in that** the holding plate element (19) is designed to be at least to the main extent inflexible in radial and/or circumferential direction and to be deformable in a direction perpendicular to the thorax of the patient (11).

7. Device according to any of claims 1 to 6, **characterised in that** the holding plate element (19) has a central annular or disc element (29) made of flexible plastic material, which is preferably covered with a high-strength woven fabric (30) on which the connection elements (21) are provided.

8. Device according to any of claims 1 to 7, **characterised in that** the connection elements (21) are arranged on fastening tabs (31) which are arranged on the holding plate element (19) to be approximately radially protruding.

9. Device according to any of claims 1 to 8 in combination with a carrying cloth (27) serving for carrying a patient, on which the support board (12) rests, wherein at least one tensioning means engaging on the holding plate element (19) is connected with or connectable with the carrying cloth (27).

10. Device according to claim 9 and claim 4, **characterised in that** the tensioning means connected or connectable with the carrying cloth (27) is the additional tensioning means (25) which can be passed between the legs of the patient and connected with the additional connection (23).

## Revendications

1. Dispositif de massage cardio-pulmonaire et/ou de réanimation d'un patient, comprenant
- un panneau d'appui (12) sur lequel le patient (1) repose avec son dos ;
- un dispositif de massage (14) directement relié à la planche d'appui (12), lequel présente :
- un support de portique ;
- une potence (15) agencée sur le support de portique et faisant saillie au-dessus de la poitrine du patient ;
- un élément de massage (16) agencé à l'extrémité libre du bras et pouvant être entraîné de manière réversible, dans lequel
- l'élément de massage peut être positionné sur une zone de contact de consigne (17) sur la cage thoracique (18) du patient (11) pour effectuer un massage cardio-pulmonaire,
- **caractérisé par**
- un élément de plaque de maintien (19) pouvant être positionné sur la cage thoracique (18) du patient (11) au niveau de la zone de contact de consigne (17), dans lequel
- l'élément de plaque de maintien peut être relié et serré avec le panneau d'appui (12) via au moins trois moyens de serrage (20) s'engageant sur sa périphérie de sorte que le patient (11) peut être immobilisé avec son torse entre le panneau d'appui (12) et l'élément de plaque de maintien (19) via les moyens de serrage (20) agissant entre ceux-ci, et dans lequel
- l'élément de plaque de maintien (19) est conçu approximativement en forme de cercle avec une surface de contact centrale pour l'élément de massage (16) ou en forme d'anneau avec une ouverture centrale (28) pour le passage de l'élément de massage (16).

2. Dispositif selon la revendication 1, **caractérisé en ce que** l'élément de plaque de maintien (19) est équipé de pattes de fixation (31) agencées sur sa périphérie, auxquelles les moyens de serrage (20) peuvent être reliés, de préférence de manière amovible.

3. Dispositif selon la revendication 1 ou 2, **caractérisé en ce que** l'élément de plaque de maintien (19) présente quatre éléments de liaison (21) répartis de préférence de façon régulière sur sa périphérie pour quatre moyens de serrage (20) agissant sur des zones d'angle du panneau d'appui (12).

4. Dispositif selon l'une quelconque des revendications 1 à 3, **caractérisé en ce que** l'élément de plaque de maintien (19) présente une liaison supplémentaire (23) pour un moyen de serrage supplémentaire (25) pouvant passer entre les jambes (24) du patient (11).

5. Dispositif selon l'une quelconque des revendications 1 à 4, **caractérisé en ce que** les moyens de serrage (20) sont des sangles de serrage avec des éléments de fermeture à crochet (22) qui peuvent être reliés de manière amovible à des éléments de liaison (21) agencés sur l'élément de plaque de maintien (19).

6. Dispositif selon l'une quelconque des revendications 1 à 5, **caractérisé en ce que** l'élément de plaque de maintien (19) est configuré de sorte à être au moins largement inflexible dans la direction radiale et/ou périphérique et déformable dans une direction perpendiculaire à la cage thoracique du patient (11).

7. Dispositif selon l'une quelconque des revendications 1 à 6, **caractérisé en ce que** l'élément de plaque de maintien (19) présente un élément central annulaire ou en forme de disque (29) en matière plastique élastique à la flexion, lequel est de préférence tendu avec un tissu à haute résistance (30), sur lequel sont prévus les éléments de liaison (21).

8. Dispositif selon l'une quelconque des revendications 1 à 7, **caractérisé en ce que** les éléments de liaison (21) sont agencés sur des languettes de fixation (31) qui sont agencées en saillie sensiblement radiale sur l'élément de plaque de maintien (19).

9. Dispositif selon l'une quelconque des revendications 1 à 8, en combinaison avec une écharpe de portage (27) servant à porter un patient et sur laquelle repose le panneau d'appui (12), dans lequel au moins un moyen de serrage s'engageant sur l'élément de plaque de maintien (19) est relié ou peut être relié à l'écharpe de portage (27).

10. Dispositif selon la revendication 9 et la revendication 4, **caractérisé en ce que** le moyen de serrage relié ou pouvant être relié à l'écharpe de transport (27) est le moyen de serrage supplémentaire (25) pouvant passer entre les jambes du patient et pouvant être raccordé à la liaison supplémentaire (23).
